# EUROPÄISCHE PATENTSCHRIFT

(11) **EP 1 633 493 B1**
(45) Veröffentlichungstag und Bekanntmachung des Hinweises auf die Patenterteilung: **27.06.2007**
(21) Anmeldenummer: 04739475.4
(22) Anmeldetag: 29.05.2004
(51) Int. Cl.: B05B 17/06

(54) **ULTRASCHALL-STEHWELLEN-ZERSTÄUBERANORDNUNG**
STANDING ULTRASONIC WAVE SPRAYING ARRANGEMENT
SYSTEME DE PULVERISATION A ONDES ULTRASONORES STATIONNAIRES

(30) Priorität: 18.06.2003 DE 10327430
(43) Veröffentlichungstag der Anmeldung: 15.03.2006
(73) Patentinhaber: ABB PATENT GmbH, 68526 Ladenburg (DE)
(72) Erfinder: STAUCH, Gert, 69168 Wiesloch/Baiertal (DE); MATTHIAS, Björn, 76669 Bad Schönborn (DE); GÖRGES, Uwe, 44805 Bochum (DE); BÖRNER, Gunter, 74889 Sinsheim/Eschelbach (DE); YAMABE, Hidetoshi, Tokyo 158-0093 (JP); WITTMANN, Josef, 68766 Hockenheim (DE)
(74) Vertreter: Miller, Toivo
(86) Internationale Anmeldenummer: PCT/EP2004/005864
(87) Internationale Veröffentlichungsnummer: WO 2004/110649

(56) Entgegenhaltungen:
- DE-A- 2 842 232
- DE-A- 4 328 088
- US-A- 4 981 425
- US-A- 5 122 047
- US-A- 5 164 198
- US-A1- 2002 156 400

## Beschreibung

Die Erfindung betrifft eine Ultraschall-Stehwellen-Zerstäuberanordnung zur Erzeugung eines Lack-Sprühnebels zum Lackieren eines Werkstückes mit wenigstens einer Sonotrode, mit einem der wenigstens einen Sonotrode gegenüberliegend angeordneten Bauteil, wobei sich beim Betrieb im Zwischenraum zwischen der wenigstens einen Sonotrode und dem Bauteil ein stehendes Ultraschallfeld ausbildet. Darüber hinaus ist die Ultraschall-Stehwellen-Zerstäuberanordnung mit wenigstens einer düsenförmigen Lackzufuhrvorrichtung versehen, die senkrecht zur Mittelachse jeder Sonotrode angeordnet ist und den Lack an wenigstens einer Lackaustrittsstelle für den Zerstäubungsvorgang in den Zwischenraum einbringt.

Seither werden Lackanstriche bei Automobilkarosserien und ähnlichen großflächigen Gegenständen in bekannter Weise mittels Hochrotationszerstäubern aufgebracht, weiche einen feinen Lacksprühnebel erzeugen, der üblicherweise durch geeignete Zusatzmaßnahmen, zum Beispiel bei elektrisch leitfähigen Lacken mittels elektrischem Feld, auf die zu beschichtende Oberfläche appliziert wird.

Dabei werden bei der Verwendung von umweltfreundlichem wasserlöslichen Basislack Lackraten von 200 ml/mm - 400 ml/mm und größer erzielt. Die für die Beschichtung geforderte Qualität, wie Ebenheit der Oberfläche und Vermeidung von Blasen, wird insbesondere dadurch erreicht, daß die Durchmesser der Lacktropfen des Sprühnebels im Bereich von 10 µm < d_{Tropfen} <60 µm liegen.

Die bekannte Hochrotationszerstäubung ist mit folgenden Nachteilen behaftet, die sich sowohl auf die Produktqualität als auch auf den erforderlichen Herstellaufwand auswirken können. Die Zerstäubungsqualität sowie die Ausbringung wird wesentlich bestimmt durch die Form und Drehzahl der rotierenden Glocke, wie das den Lack ausbringende Rotationsteil bezeichnet wird. Für den Antrieb der Glocke ist gereinigte Druckluft erforderlich, welche eine mit der Glocke gekoppelte Luftturbine beaufschlagt. Die Reinigung der Druckluft verursacht zusätzlichen Aufwand.

Infolge der mit ca. 100.000 min⁻¹ sehr hohen Drehzahl der Rotationszerstäuber haben die so beschleunigten Lackpartikel eine hohe Anfangsgeschwindigkeit, wodurch deren exakte Ausrichtung auf die zu beschichtenden Flächen, zum Beispiel auf die Karosserieoberfläche, beeinträchtigt ist, so dass hierdurch eine nicht zu vernachlässigende Menge an Lack an der Zielfläche vorbeifliegt.

Darüber hinaus ist die ausbringbare Menge an Lack pro Zeiteinheit beim Auftrag mittels Hochrotationszerstäubern limitiert, was wiederum den erforderlichen Zeitaufwand für den Lackauftrag erhöht.

Ein Verfahren zum Zerstäuben von Flüssigkeiten ist unter anderem bekannt aus der DE 28 42 232. Dabei wird ein Ultraschallfeld zwischen einem Sendewandler und einem Reflektor erzeugt. Die Zerstäubung erfolgt durch Einführen eines Flüssigkeitsstrahls in ein Druckknotengebiet einer stehenden Ultraschallwelle. Für eine Zerstäubung eines brennbaren Gemisches aus Kohlestaub mit Heizöl und Wasser für Heizzwecke, kann man die Verbrennungsluft durch eine Zufuhrleitung dem Gemisch zuführen und dieses zudem in eine vorgegebbare Richtung lenken.

Aus der DE 102 45 324 und aus der DE 102 45 326 ist eine weitere Ultraschall-Stehwellen-Zerstäuberanordnung der eingangs genannten Art bekannt geworden, bei welcher an Stelle der Hochrotationszerstäubung die Stehwellenzerstäubung mittels Ultraschall Anwendung findet. Diese hat gegenüber der Hochrotationszerstäubung die folgenden Vorteile:

Die rotierende Glocke wird hierbei durch linear schwingende Ultraschallsonotroden ersetzt. Dies führt zu einer Erhöhung der Zuverlässigkeit beziehungsweise der Lebensdauer des Zerstäubers. Außerdem entfällt die wegen der erforderlichen Reinigung teure Antriebsluft für die Druckluftturbine. Auch haben die Lacktröpfchen bei der Ultraschall-Stehwellen-Zerstäubung eine geringere Anfangsgeschwindigkeit als bei der Hochrotationszerstäubung, so daß wesentlich weniger gereinigte Luft erforderlich ist, um den Lacksprühnebel zur Karosserie zu lenken. Dies wiederum bewirkt einerseits geringeren Verbrauch an teurer gereinigter als auch andererseits an Lack, da infolge der verminderten Luftströmung weniger Lack an der Karosserie vorbeifliegt.

Lediglich zum Schutz des Reflektors vor der Benetzung durch den Lack ist mehr teure Reinigungsluft als bei der Sonotrode erforderlich beziehungsweise, beziehungsweise es muß ein größerer Abstand des Reflektors zur Lamelle gewählt werden. Da die Sonotrode leichter vor Benetzung durch den Lack zu schützen ist als der Reflektor, weil die Lacktröpfchen durch die Schwingungen von der Sonotrode fern gehalten werden.

Der Lack hat somit anders als bei der Hochrotationszerstäubung bei der Ultraschallstehwellen-Zerstäubung keinen direkten Kontakt zu der Zerstäubungseinrictitung, wodurch jeglicher Verschleiß infolge fehlendem Abrieb vermieden wird. Üblicherweise erfolgt bei der Uitraschatt-StehweXen-Zerstäubung der Lackauftrag in Form eines Sprühkegels mit ovalem Querschnitt. Dies kann vorteilhaft sein bei der Lackierung schmaler Teile.

Die Gefahr der Benetzung wird auch verringert, wenn Sonotroden- und Reflektorstirnflächen gegeneinander geneigt sind, wodurch eine größere Öffnung für den Lackaustritt entsteht. Dies kann auch durch abgeschrägte Stirnflächen erreicht werden.

Allerdings führen diese Maßnahmen dazu, daß das Ultraschallfeld im Zerstäubungsraum abgeschwächt wird. Dies wird dadurch hervorgerufen, daß die Schallwellen beziehungsweise ein gewisser Anteil nicht mehr nur hin- und zurückwandern, sondern zum Teil den Zerstäubungsraum verlassen. Dadurch wird die maximal zerstäubbare Lackrate reduziert.

Ausgehend von diesem Stand der Technik ist es Aufgabe der Erfindung, eine Anordnung der eingangs genannten Art anzugeben, welche bei einfacher Gestaltung eine möglichst große Öffnung für den Lackaustritt bietet, wobei das hierfür genutzte Schallfeld möglichst wenig geschwächt werden soll bei gleichzeitig möglichst unveränderter Lackrate, das heißt gleichzeitig möglichst unveränderter Ausbringung an Lack.

Zur Lösung dieser Aufgabe ist erfindungsgemäß entsprechend den Merkmalen des Anspruchs 1 vorgesehen, daß das der Sonotrode gegenüberliegend angeordnete Bauteil ein koaxial ausgerichteter Reflektor ist, dessen der Sonotrode zugewandte Stirnfläche einen stufenförmigen Versatz aufweist und wobei die Tiefe des Versatzes einem Vielfachen der halben Wellenlänge der in der Sonotrode erzeugten Schallschwingungen in Luft entspricht.

In vorteilhafter Weiterbildung der Erfindung ist der Reflektor als passiver Reflektor ausgebildet, wobei er vorzugsweise als Platte, insbesondere als kreisscheibenförmige Platte, ausgebildet ist, deren Querschnitt wenigstens dem der in der Ultraschallstehwellen-Zerstäuberanordnung eingesetzten Sonotrode entspricht.

Gemäß einer bevorzugten Ausführungsform der Erfindung erweist es sich als günstig, daß die Dicke des Reflektors ebenfalls einem Vielfachen der halben Wellenlänge der in der Sonotrode erzeugten Schallschwingungen entspricht, wobei die Dicke des Reflektors wenigstens 10 mm beträgt.

Entsprechend einer Ausgestaltung der Erfindung ist der stufenförmige Versatz im Reflektor unterhalb der horizontalen Mittelachse des Reflektors in diesen eingeformt, wobei die Einformung Keilform bis Halbkreisform haben kann.

Hieraus ergibt sich in Weiterbildung der Erfindung, daß der stufenförmige Versatz im Reflektor halbkreisförmig oder sektorartig mit sich in Sprührichtung symmetrisch erweiternder Öffnung in die der Sonotrode gegenüberliegende Stirnfläche des Reflektors eingeformt ist. Das heißt, daß der sektorartig in die Stirnfläche des Reflektors eingeformte stufenförmige Versatz einen Öffnungswinkel α von 45°<α<180° aufweisen kann, wobei vorzugsweise der sektorartig in die Stirnfläche des Reflektors eingeformte stufenförmige Versatz einen Öffnungswinkel α von 135° aufweist.

Diese und weitere vorteilhafte Ausgestaltungen und Ausführungsformen sind Gegenstand der Unteransprüche.

Anhand eines in der beigefügten Zeichnung dargestellten Ausführungsbeispieles sollen die Erfindung, vorteilhafte Ausgestaltungen und Verbesserungen der Erfindung sowie deren besondere Vorteile näher erläutert und beschrieben werden.

Es zeigen
- Fig. 1: eine schematische Seitenansicht einer ersten Lacksprühanordnung mit einer Sonotrode mit einem gleichförmigen passiven Reflektor;
- Fig. 2: eine schematische Seitenansicht einer zweiten Lacksprühanordnung mit einer Sonotrode mit einem abgestuften passiven Reflektor;
- Fig. 3: eine Stirnflächenansicht eines ersten abgestuften Reflektors;
- Fig. 4: eine Stirnflächenansicht eines zweiten abgestuften Reflektors und
- Fig. 5: eine Stirnflächenansicht eines dritten abgestuften Reflektors.

In Fig. 1 ist eine schematische Seitenansicht einer ersten Lacksprühanordnung 10 mit einer Sonotrode 12 mit einem gleichförmig ausgebildeten passiven Reflektor 14 dargestellt, zwischen welchen durch die in der Sonotrode 22 erzeugten und aus deren dem Reflektor 14 zugewandten Stirnfläche 16 austretenden Schwingungen eine Stehwelle erzeugt wird mit einzelnen, hier nicht näher dargestellten Schallschnellebäuchen, in welche jeweils Lackzufuhrröhrchen 18 eintauchen und den zum Lackauftrag vorgesehenen Lack zuführen, der in Form eines sich in Sprührichtung erweiternden Sprühkegels 19 ausbildet und somit eine entsprechende Bedeckung des zu beschichtenden Werkstückes mit Lack bewirkt.

Während die Schallaustrittsfläche der Sonotrode 12, das heißt deren Stirnfläche 16, infolge deren Schwingungszustand nicht der Gefahr einer dauerhaften Benetzung mit dem aufzubringenden Lack ausgesetzt ist, besteht dieses Problem sehr wohl beim Reflektor 14, auf dessen hiervon betroffene Stirnfläche der Pfeil P weist. Zur Unterbindung der Benetzung mit Lack beziehungsweise zu deren Minderung und zur Beseitigung des auftreffenden Lacks wird üblicherweise Druckluft verwendet, welche - hier nicht näher dargestellt - in Sprührichtung, zugeführt wird.

Fig. 2 zeigt eine schematische Seitenansicht einer zweiten Lacksprühanordnung 20 mit einer Sonotrode 22, wie sie auch in Fig. 1 bereits gezeigt und beschrieben ist sowie mit einem hier im Längsschnitt A-B entsprechend den Darstellungen in den Fig. 3 bis 5 gezeigten abgestuften passiven Reflektor 24, zwischen welchen durch die in der Sonotrode 22 erzeugten und aus deren dem Reflektor zugewandten Stirnfläche 26 austretenden Schwingungen eine Stehwelle mit einzelnen, hier nicht näher dargestellten Schallschnellebäuchen erzeugt wird, in welche ebenfalls Lackzufuhrröhrchen 18 eintauchen und den zum Lackauftrag vorgesehenen Lack zuführen, der sich in Form eines sich in Sprührichtung erweiternden Sprühkegels 19 ausbildet und somit eine entsprechende Bedeckung des zu beschichtenden Werkstückes mit Lack bewirkt.

Abweichend von der Geometrie des in Fig. 1 dargestellten Reflektors 14 weist der hier eingesetzte Reflektor 24 eine von seiner Unterseite bis zur horizontalen Mittellinie reichende Einformung 28 auf, welche unterschiedlich, entsprechend den in den Fig. 3 bis 5 gezeigten Varianten gestaltet sein kann. Die Tiefe der Einformung 28 beträgt hierbei ein beliebiges Vielfaches der halben Wellenlänge λ der Schaltschwingung in Luft.

In Fig. 3 ist die der jeweiligen Sonotrode zugewandte Stirnflächenansicht eines ersten abgestuften Reflektors 24.1 gezeigt, bei welchem die Einformung 28.1 halbkreisförmig ausgebildet ist. Demgemäß erfolgt der Versatz der stirnseitigen Oberfläche des Reflektors 24.1 an der horizontalen Mittelinie mit einem Öffnungswinkel α= 180°.

In Fig. 4 ist die Stirnflächenansicht eines zweiten abgestuften Reflektors 24.2 gezeigt, bei welchem die Einformung 28.2 keilförmig vom Zentrum des kreisförmigen Reflektors 24.2 sich nach unten erweitert mit einem Öffnungswinkel 90°< α < 180°.

In Fig. 5 schließlich ist die Stirnflächenansicht eines dritten abgestuften Reflektors 24.3 gezeigt, welcher als rechteckförmige, das heißt hier quadratische, Platte ausgebildet ist und ebenfalls eine keilförmige vom Zentrum sich nach unten erweiternde Einformung 28.3 aufweist, deren Öffnungswinkel ähnlich dem in Fig. 4 gezeigten Öffnungswinkel 90° < α < 180° vorgesehen ist.

Zweck der erfindungsgemäßen Einformung 28 des Reflektors 24.1, 24.2 und 24.3 ist es, die mit der jeweiligen Sprühvorrichtung an sich ausbringbare Lackmenge nicht infolge geometriebedingter Behinderung im Bereich des Reflektors unnötigerweise zu verringern. Mit Hilfe der erfindungsgemäßen Einformungen 28.1 bis 28.3 ist nunmehr gewährleistet, daß einerseits das Stehwellefeld zwischen Sonotrode und Reflektor nicht infolge phasenungleichheit der Stehwellen geschwächt wird und andererseits mit der Einformung eine relativ große Öffnung für den Lackaustritt aus dem Zerstäubungsraum geschaffen ist.

Auch kann der runde oder eckige Reflektor Stufen in Form von Kreisabschnitten, Kreissegmenten und Kreissektoren aufweisen, wobei die Anzahl der eingeformten Stufen, deren Stufenhöhe beziehungsweise -tiefe und die Lage der Lackförderröhrchen in bezug auf den segmentierten Reflektor je nach Anwendung hinsichtlich der Kriterien maximale Lackrate, geringe Benetzungsgefahr, Formung des Lacksprühkegels oder günstigste elektrostatische Aufladung gewählt werden kann.

Bei Bedarf kann der Reflektor zusätzlich mit einem Luftpolster versehen werden.

Überdies bietet die erweiterte Öffnung den Vorteil, daß bei elektrostatischer Aufladung in der Nähe der Lacklamellen relativ hohe elektrische Feldstärken <25 kV/cm möglich sind, weil die feldabschirmende Wirkung des Reflektors vermindert ist.

## Patentansprüche

1. Uftraschall-Stehwellen-Zerstäuberanordnung (10, 20) zur Erzeugung eines Lack-Sprühnebels zum Lackieren eines Werkstückes mit einer Sonotrode (12, 22), mit einem der Sonotroden (12, 22) gegenüberliegend angeordneten Bauteil (14, 24), wobei sich beim Betrieb im Zwischenraum zwischen der wenigstens einen Sonotrode (12, 22) und dem Bauteil (14, 24) ein stehendes Ultraschallfeld ausbildet, sowie mit wenigstens einer düsenförmigen Lackzufuhrvorrichtung (18), die senkrecht zur Mittelachse der Sonotrode (12, 22) angeordnet ist und den Lack an wenigstens einer Lackaustrittsstelle für den Zerstäubungsvorgang in den Zwischenraum einbringt, wobei das der Sonotrode (22) gegenüberliegend angeordnete Bauteil ein koaxial ausgerichteter Reflektor (24) ist, **dadurch gekennzeichnet, dass** eine der Sonotroden (22) zugewandten Stirnflächen des Reflektors (24) eine stufenförmige Einformung (28) aufweist und dass die Tiefe der Einformung (28) einem Vielfachen der halben Wellenlänge λ der in der Sonotrode (22) erzeugten Schallschwingungen in Luft entspricht.

2. Ultraschall-Stehwellen-Zerstäuberanordnung nach Anspruch 1, **dadurch gekennzeichnet, dass** der Reflektor (24) als passiver Reflektor ausgebildet ist.

3. Ultraschall-Stehwellen-Zerstäuberanordnung nach Anspruch 2, **dadurch gekennzeichnet, dass** der Reflektor (24) als kreisscheibenförmige oder als rechteckige Platte ausgebildet ist.

4. Ultraschall-Stehwellen-Zerstäuberanordnung nach Anspruch 3, **dadurch gekennzeichnet, dass** die Dicke des Reflektors (24) ebenfalls einem Vielfachen der halben Wellenlänge der in der Sonotrode erzeugten Schallschwingungen entspricht.

5. Ultraschall-Stehwellen-Zerstäuberanordnung nach Anspruch 3 oder 4, **dadurch gekennzeichnet, dass** die Dicke des Reflektors wenigstens 10 mm beträgt.

6. Ultraschaft-Stehwellen-Zerstäuberanordnung nach einem der Ansprüche 1 bis 5, **dadurch gekennzeichnet, dass** die stufenförmige Einformung (28) im Reflektor (24) unterhalb der horizontalen Mittelachse des Reflektors (24) in diesen eingeformt ist.

7. Ultraschall-Stehwellen-Zerstäuberanordnung (10) nach Anspruch 6, **dadurch gekennzeichnet, dass** die stufenförmige Einformung (28) im Reflektor (24) halbkreisförmig in die der Sonotrode (22) gegenüberliegende Stirnfläche des Reflektors (24) eingeformt ist.

8. Uftraschall-Stehwellen-Zerstäuberanordnung (10) nach Anspruch 6, **dadurch gekennzeichnet, dass** die stufenförmige Einformung (28) im Reflektor (24) sektorartig mit sich in Sprührichtung symmetrisch erweiternder Öffnung in die der Sonotrode gegenüberliegende Stirnfläche des Reflektors (24) eingeformt ist.

9. Ultraschall-Stehwellen-Zerstäuberanordnung (10) nach Anspruch 8, **dadurch gekennzeichnet, dass** die sektorartige stufenförmige Einformung (28) in der Stirnfläche des Reflektors (24) einen Öffnungswinkel α von 45°<α<180° aufweist.

10. Ultraschall-Stehwellen-Zerstäuberanordnung (10) nach Anspruch 9, **dadurch gekennzeichnet, dass** die sektorartige stufenförmige Einformung (28) in der Stirnfläche des Reflektors (24) einen Öffnungswinkel α von 135° aufweist.

## Claims

1. Ultrasonic standing-wave atomizer arrangement (10, 20) for producing a paint spray mist for painting a workpiece, with a sonotrode (12, 22), with a component (14, 24) arranged lying opposite the sonotrode (12, 22), a standing ultrasonic field being formed in the intermediate space between the at least one sonotrode (12, 22) and the component (14, 24) in the case of operation, and also with at least one nozzle-shaped paint feeding device (18), which is arranged perpendicularly in relation to the center axis of the sonotrode (12, 22) and introduces the paint into the intermediate space for the atomizing process at at least one paint discharge point, the component arranged lying opposite the sonotrode (22) being a coaxially aligned reflector (24), **characterized in that** one of the end faces of the reflector (24), facing the sonotrode (22), has a step-shaped recessed formation (28) and **in that** the depth of the recessed formation- (28) corresponds to a multiple of half the wavelength λ of the sonic vibrations in air that are produced in the sonotrode (22).

2. Ultrasonic standing-wave atomizer arrangement according to Claim 1, **characterized in that** the reflector (24) is formed as a passive reflector.

3. Ultrasonic standing-wave atomizer arrangement according to Claim 2, **characterized in that** the reflector (24) is formed as a circular disk-shaped plate or as a rectangular plate.

4. Ultrasonic standing-wave atomizer arrangement according to Claim 3, **characterized in that** the thickness of the reflector (24) likewise corresponds to a multiple of half the wavelength of the sonic vibrations produced in the sonotrode.

5. Ultrasonic standing-wave atomizer arrangement according to Claim 3 or 4, **characterized in that** the thickness of the reflector is at least 10 mm.

6. Ultrasonic standing-wave atomizer arrangement according to one of Claims 1 to 5, **characterized in that** the step-shaped recessed formation (28) in the reflector (24) is formed in the latter below the horizontal center axis of the reflector (24).

7. Ultrasonic standing-wave atomizer arrangement (10) according to Claim 6, **characterized in that** the step-shaped recessed formation (28) in the reflector (24) is formed in the end face of the reflector (24) lying opposite the sonotrode (22) in the form of a semicircle.

8. Ultrasonic standing-wave atomizer arrangement (10) according to Claim 6, **characterized in that** the stepped-shaped recessed formation (28) in the reflector (24) is formed in the end face of the reflector (24) lying opposite the sonotrode in the manner of a sector, with an opening widening symmetrically in the spraying direction.

9. Ultrasonic standing-wave atomizer arrangement (10) according to Claim 8, **characterized in that** the sector-like stepped-shaped recessed formation (28) in the end face of the reflector (24) has an angle of opening α of 45° < α < 180°.

10. Ultrasonic standing-wave atomizer arrangement (10) according to Claim 9, **characterized in that** the sector-like step-shaped recessed formation (28) in the end face of the reflector (24) has an angle of opening α of 135°.

## Revendications

1. Système de pulvérisation à ondes ultrasonores stationnaires (10, 20) pour produire un cône de pulvérisation de peinture destiné à peindre une pièce dans lequel :
- en face d'une sonotrode (12, 22) se trouve un composant (14, 24), avec en service la formation d'un champ ultrasonore dans l'espace intermédiaire séparant la sonotrode (12, 22) au nombre d'une au moins et le composant (14, 24),
- au moins un dispositif d'amenée de peinture (18) en forme de buse, qui est disposé perpendiculairement à l'axe médian de la sonotrode (12, 22) et introduit la peinture dans l'espace intermédiaire en au moins un point de sortie de peinture pour l'opération de pulvérisation,
- le composant situé en face de la sonotrode (22) est un réflecteur (24) coaxial à la sonotrode,
**caractérisé en ce qu'**une des faces frontales du réflecteur (24) située en regard de la sonotrode (22) présente une partie en creux (28) formant un gradin, avec une profondeur qui est un multiple de la demi-longueur d'onde des vibrations acoustiques produites dans l'air par la sonotrode (22).

2. Système de pulvérisation à ondes ultrasonores stationnaires selon la revendication 1, **caractérisé en ce que** le réflecteur (24) est un réflecteur passif.

3. Système de pulvérisation à ondes ultrasonores stationnaires selon la revendication 2, **caractérisé en ce que** le réflecteur (24) est une plaque à section circulaire ou rectangulaire.

4. Système de pulvérisation à ondes ultrasonores stationnaires selon la revendication 3, **caractérisé en ce que** l'épaisseur du réflecteur (24) est également un multiple de la demi-longueur d'onde des vibrations acoustiques produites par la sonotrode (22).

5. Système de pulvérisation à ondes ultrasonores stationnaires selon la revendication 3 ou 4, **caractérisé en ce que** l'épaisseur du réflecteur est d'au moins 10 mm.

6. Système de pulvérisation à ondes ultrasonores stationnaires selon une des revendications 1 à 5, **caractérisé en ce que** la partie en creux (28) est réalisée dans le réflecteur (24) en dessous de l'axe horizontal médian de celui-ci.

7. Système de pulvérisation à ondes ultrasonores stationnaires selon la revendication 6, **caractérisé en ce que** la partie en creux (28) est réalisée dans le réflecteur (24) avec une section en forme de demi-cercle du côté en regard de la sonotrode (22).

8. Système de pulvérisation à ondes ultrasonores stationnaires selon la revendication 6, **caractérisé en ce que** la partie en creux (28) est réalisée dans le réflecteur (24) sous la forme d'un secteur s'élargissant symétriquement dans la direction de pulvérisation, du côté en regard de la sonotrode.

9. Système de pulvérisation à ondes ultrasonores stationnaires selon la revendication 8, **caractérisé en ce que** la partie en creux (28) en forme de secteur creusé dans la face frontale du réflecteur (24) présente un angle d'ouverture α compris entre 45° et 180°.

10. Système de pulvérisation à ondes ultrasonores stationnaires selon la revendication 9, **caractérisé en ce que** la partie en creux (28) en forme de secteur creusé dans la face frontale du réflecteur (24) présente un angle d'ouverture α égal à 135°.
